# EUROPÄISCHE PATENTSCHRIFT

(11) **EP 1 133 621 B1**
(45) Veröffentlichungstag und Bekanntmachung des Hinweises auf die Patenterteilung: **18.09.2002**
(21) Anmeldenummer: 99964376.0
(22) Anmeldetag: 24.11.1999
(51) Int. Cl.: F01L 9/04

(54) **VERFAHREN ZUM STEUERN EINES ELEKTROMECHANISCHEN STELLANTRIEBS FÜR EIN GASWECHSELVENTIL EINER BRENNKRAFTMASCHINE**
METHOD FOR CONTROLLING AN ELECTROMECHANICAL ACTUATING DRIVE FOR A GAS EXCHANGE VALVE OF AN INTERNAL COMBUSTION ENGINE
PROCEDE DE COMMANDE D'UN MECANISME DE COMMANDE ELECTROMECANIQUE DESTINE A UNE SOUPAPE D'ECHANGE GAZEUX D'UN MOTEUR A COMBUSTION INTERNE

(30) Priorität: 26.11.1998 DE 19854627
(43) Veröffentlichungstag der Anmeldung: 19.09.2001
(73) Patentinhaber: SIEMENS AKTIENGESELLSCHAFT, 80333 München (DE)
(72) Erfinder: HARTKE, Andreas, D-80807 München (DE); KOCH, Achim, D-93105 Tegernheim (DE)
(86) Internationale Anmeldenummer: DE9903731
(87) Internationale Veröffentlichungsnummer: WO00031384

(56) Entgegenhaltungen:
- DE-U- 29 607 963
- PATENT ABSTRACTS OF JAPAN vol. 1999, no. 15, 31. Januar 2000 (2000-01-31) & JP 11 280432 A (TOYOTA MOTOR CORP), 12. Oktober 1999 (1999-10-12)

## Beschreibung

Die Erfindung betrifft ein Verfahren zum Steuern eines elektromechanischen Stellantriebs für ein Gaswechselventil einer Brennkraftmaschine.

Eine bekannte Brennkraftmaschine (DE 296 07 963 U1) hat wenigstens ein Gaseinlaßventil und wenigstens ein Gasauslaßventil je Zylinder, die von einem elektromechanischen Stellantrieb angetrieben werden. Insbesondere das Gasauslaßventil muß abhängig von dem aktuellen Lastzustand der Brennkraftmaschine gegen einen hohen Zylinderinnendruck öffnen. Demnach müssen dazu hohe öffnungskräfte abhängig von dem aktuellen Lastzustand aufgebracht werden. Bei der bekannten Brennkraftmaschine sind die Gasauslaßventile jeweils auf ihrer dem Zylinderinnenraum abgekehrten Seite mit Abstand zu dem Ventilteller mit einer Kolbenscheibe versehen, die in einem Druckausgleichsraum geführt ist. Der Druckausgleichsraum ist über einen Druckausgleichskanal mit dem Zylinderinnenraum in Verbindung bringbar. So ist die Kolbenscheibe in Öffnungsrichtung des Gasauslaßventils mit dem Zylinderinnendruck beaufschlagbar. Demnach werden die durch den Zylinderinnendruck resultierenden Störkräfte, die auf das Gasauslaßventil wirken, weitgehend eleminiert. Bei der bekannten Brennkraftmaschine müssen aufwendige Bohrungen in dem Motorblock und dem Zylinderkopf vorgesehen werden und die Gaseinlaß- und Gasauslaßventile sind verschieden ausgebildet mit der Folge, daß sie jeweils nur in geringer Stückzahl hergestellt werden können.

Die Aufgabe der Erfindung ist es, ein Verfahren zum Steuern eines elektromechanischen Stellantriebs für ein Gaswechselventil einer Brennkraftmaschine zu schaffen, das einfach ist und einen zuverlässigen Betrieb des elektromechanischen Stellantriebs gewährleistet.

Die Aufgabe wird erfindungsgemäß durch die Merkmale des unabhängigen Patentanspruchs 1 gelöst. Vorteilhafte Ausgestaltungen der Erfindung sind in den Unteransprüchen gekennzeichnet.

Die Erfindung zeichnet sich dadurch aus, daß der elektromechanische Stellantrieb mit einer geringen Verlustleistung betrieben werden kann und dennoch ein zuverlässiger Betrieb des Stellantriebs unabhängig von der auf das Gaswechselventil einwirkenden Störkraft gewährleistet ist, die aus den auf es einwirkenden Gaskräften resultiert. Der Verlauf der Störkraft wird mit einer sehr hohen zeitlichen Auflösung präzise abgeschätzt. Daher ist nur eine geringe Stellreserve der Stellkräfte notwendig, die durch den elektromechanischen Stellantrieb aufgebracht werden müssen.

Ausführungsbeispiele der Erfindung sind anhand der schematischen Zeichnungen näher erläutert. Es zeigen:
- Figur 1: eine Anordnung eines Stellantriebs und einer Steuereinrichtung in einer Brennkraftmaschine,
- Figur 2: ein Blockdiagramm zum Steuern des elektromechanischen Stellantriebs.

Eine Brennkraftmaschine (Figur 1) umfaßt einen Stellantrieb, der auf ein Gaswechselventil einwirkt und der in einem Zylinderkopf 31 der Brennkraftmaschine angeordnet ist. Das Gaswechselventil ist entweder als Auslaßventil 2 oder als Einlaßventil 6 ausgebildet. Das Gaswechselventil hat einen Schaft 21 und einen Teller 22. Der Stellantrieb 1 hat ein Gehäuse 11, in dem ein erster und ein zweiter Elektromagnet angeordnet sind. Der erste Elektromagnet hat einen ersten Kern 12, der mit einer ersten Spule 13 versehen ist. Der zweite Elektromagnet hat einen zweiten Kern 14, der mit einer zweiten Spule 15 versehen ist. Ein Anker ist vorgesehen, dessen Ankerplatte in dem Gehäuse 11 beweglich zwischen einer ersten Anlagefläche 15a des ersten Elektromagneten und einer zweiten Anlagefläche 15b des zweiten Elektromagneten angeordnet ist. Die Ankerplatte 16 ist somit beweglich zwischen einer Schließposition s_{maxS} und einer Offenposition s_{maxO}. Der Anker umfaßt desweiteren einen Ankerschaft 17, der durch Ausnehmungen des ersten und des zweiten Kerns 12, 14 geführt ist und der mit dem Schaft 21 des Auslaßventils 2 mechanisch koppelbar ist. Ein erstes Rückstellmittel 18a und ein zweites Rückstellmittel 18b, die vorzugsweise als Federn ausgebildet sind, spannen die Ankerplatte 16 in die vorgegebene Ruheposition s₀ vor. Vorzugsweise ist ein Positionssensor 19 vorgesehen, der derart an oder in dem Stellantrieb 1 angeordnet ist, daß er mittelbar oder unmittelbar die Position der Ankerplatte 16 und des Ankerschafts 17 erfaßt.

Der Stellantrieb 1 ist mit dem Zylinderkopf 31 der Brennkraftmaschine starr verbunden. Ein Ansaugkanal 32, ein Abgaskanal 32a und Zylinder 33 mit einem Kolben 34 sind in der Brennkraftmaschine vorgesehen. Der Kolben 34 ist über eine Pleuelstange 35 mit einer Kurbelwelle 36 gekoppelt.

Eine Steuereinrichtung 4 ist vorgesehen, die die Signale von Sensoren erfaßt, die beispielsweise ausgebildet sind als Positionssensor 19 und/oder Drehzahlgeber 37 und/oder ein Lasterfassungssensor 38 und/oder eine Abgassonde 39, die den Anteil des Abgases in dem Abgaskanal 32a erfaßt und abhängig davon eine Luftzahl ermittelt, und/oder ein Lasterfassungssensor 38, der beispielsweise als Luftmassenmesser oder als Drucksensor ausgebildet sein kann, und/oder ein Temperatursensor. Die Steuereinrichtung 4 kommuniziert ggf. mit einer übergeordneten Steuereinrichtung für Motorbetriebsfunktionen und empfängt von dieser Steuersignale. Die Steuereinrichtung 4 steuert abhängig von den Signalen der Sensoren und den Steuersignalen die erste und die zweite Spule 13, 15 des Stellantriebs 1 an. Die Steuereinrichtung 4 umfaßt eine Steuereinheit 41, in der die Stellsignale für die Spulen 13, 15 berechnet werden, und eine erste Leistungsendstufe 42 und eine zweite Leistungsendstufe 43, die die Steilsignale verstärken. Die Steuereinrichtung 4 kann alternativ auch eine Baueinheit mit der übergeordneten Steuereinrichtung für Motorbetriebsfunktionen bilden.

Die Störkraft, die aus den auf das Gaswechselventil einwirkenden Gaskräften resultiert, ist die Differenz der aus dem Zylinderinnendruck hervorgerufenen Kraft, die auf den Teller 22 auf seiner Stirnseite 22a wirkt, und der aus dem Abgasdruck resultierende Kraft, welche auf der Rückseite 22b des Tellers 22 angreift. Nach dem Öffnen des Auslaßventils 2, sinkt der Zylinderinnendruck mit dem ausströmenden Abgas ab, während der Abgasdruck zuerst ansteigt. Dadurch ergibt sich eine hohe Dynamik der Störkraft nach dem Öffnen des Auslaßventils. Versuche an einem Motorprüfstand haben überraschend ergeben, daß sich der zeitliche Verlauf F_{G,AV,t} der Störkraft, die an dem Gaswechselventil nach Beginn des Öffnens resultiert, sehr präzise geschätzt werden kann durch die Sprungantwort eines Übertragungsgliedes auf einen Sprung der Störkraft von dem Wert der Störkraft unmittelbar vor dem Öffnen des Gaswechselventils auf einen vorgegebenen Wert, der vorzugsweise in etwa Null ist.

Figur 2 zeigt ein Blockdiagramm zum Steuern des elektromechanischen Stellantriebs, wobei die für die Erfindung wesentlichen Teile dargestellt sind. Das Blockdiagramm ist vorzugsweise in Form eines Programms in der Steuereinrichtung 4 gespeichert und wird in der Steuereinheit 41 während des Betriebs der Brennkraftmaschine abgearbeitet.

In einem Block B1 wird ein erster Beitrag für einen Schätzwert F_{S,AV} einer Kraft, die auf die Stirnseite 22a des Ventiltellers 22 wirkt, aus einem Kennfeld abhängig von einer die Luftmasse vor der Verbrennung in dem Zylinder 33 der Brennkraftmaschine charakterisierenden Größe, die vorzugsweise der Luftmassenstrom *ṁ*_{***zyl***} in den Zylinder 33 ist, und dem auf den Kurbelwellenwinkel bezogenen Öffnungswinkel ϕ_{*AO*} des Auslaßventils 2. Dabei ist der Öffnungswinkel *ϕ*_{*AO*} der Kurbelwellenwinkel, bei dem sich die Ankerplatte 16 wegzubewegen beginnt von der Schließposition S_{maxS} hin zu der Offenposition s_{maxO}. In einem Block B2 wird ein zweiter Beitrag *c*_{*λ*} für den Schätzwert F_{S,AV} der Kraft, die unmittelbar vor dem Öffnen des Auslaßventils auf die Stirnseite des Tellers 22 des Auslaßventils 2 wirkt aus einem kennfeldabhängig von der Differenz Δλ eines vorgegebenen Sollwertes ***λ***_{***soll***} und eines Istwertes ***λ***_{***ist***} der Lufzahl ermittelt.

Ein dritter Beitrag *c*_{*α*} für den Schätzwert F_{S,AV} der Kraft, die unmittelbar vor dem Öffnen des Auslaßventils 2 auf die Stirnseite des Tellers 22 wirkt, wird in einem Block B3 aus einem weiteren Kennfeld abhängig von der Differenz *Δα*_{***z***} eines Sollwertes ***α***_{***z,soll***} und eines Istwertes ***α***_{***z,ist***} des Zündwinkels ermittelt. In den Multiplizierstellen M1 und M2 werden der erste Beitrag, der zweite Beitrag *c*_{*λ*} und der dritte Beitrag *c*_{*α*} multiplikativ verknüpft und ergeben so den Schätzwert F_{S,AV} der Kraft, die unmittelbar vor dem Beginn des Öffnens des Auslaßventils 2 auf die Stirnseite des Auslaßventils einwirkt. Der Schätzwert F_{S,AV} der Kraft, die unmittelbar vor dem Öffnungsbeginn des Auslaßventils auf die Stirnseite dieses wirkt, wird so einfach abhängig von Betriebsgrößen ermittelt, die ohnehin in einer Steuereinrichtung für Motorbetriebsfunktionen zur Verfügung stehen.

Ein Schätzwert P_{AG} des Abgasdrucks wird in einer Summierstelle S1 aus der Summe des Umgebungsdrucks p₀ und eines Differenzabgasdrucks *Δρ*_{*AG*} ermittelt. Der Umgebungsdruck p₀ wird entweder von einem Umgebungsdrucksensor erfaßt oder abhängig von erfaßten Betriebsgrößen der Brennkraftmaschine in vorgegebenen Betriebszuständen der Brennkraftmaschine ermittelt. Der Differenzdruck *Δρ*_{*AG*} wird in einem Block B4 aus einem Kennfeld abhängig von dem Luftmassenstrom *ṁ*_{***zyl***}₍_{*i*}₋₁₎, der in dem vorangegangenen Zylindersegment ermittelt wurde, und einer Abgastemperatur t_{AG} ermittelt. Ein Zylindersegment ist durch den Kurbelwellenwinkel definiert, der zwischen den oberen Totpunkten der Kolben zweier Zylinder der Brennkraftmaschine ist, die in der Zündfolge benachbart sind. Der Luftmassenstrom *ṁ*_{***zyl***}₍_{*i-*}₁₎ ist der Luftmassenstrom, der in dem vorangehenden Zylindersegment in den jeweiligen Zylinder eingeströmt ist.

Die Abgastemperatur t_{AG} kann entweder von einem in dem Abgaskanal 32a angeordneten Temperatursensor erfaßt werden oder abhängig von anderen Betriebsgrößen der Brennkraftmaschine ermittelt werden. Alternativ kann auch ein Drucksensor in dem Abgaskanal 32a angeordnet sein, der den Abgasdruck P_{AG} direkt erfaßt.

In einer Multiplizierstelle M3 wird der Schätzwert F_{R,AV} der Kraft, die unmittelbar vor dem Öffnen des Auslaßventils 2 auf die Rückseite des Tellers 22 wirkt, durch Multiplikation des Abgasdrucks p_{AG} mit der Fläche A_{AV,R} der Rückseite 22b des Tellers 22 berechnet.

In einer Summierstelle S2 wird dann der Schätzwert F_{G,AV,0} der Störkraft, die unmittelbar vor dem Öffnen des Gaswechselventils auf dieses einwirkt aus der Differenz der Schätzwerte F_{R,AV} und F_{S,AV} ermittelt und einen Block B5 zugeführt. Der Block B5 umfaßt ein Übertragungsglied, daß den zeitlichen Verlauf F_{G,AV,t} der Störkraft modelliert. Der zeitliche Verlauf F_{G,AV,t} der Störkraft nach dem Beginn des Öffnens des Auslaßventils 2 kann mit guter Genauigkeit aus der Sprungantwort eines PT₁-Übertragungsglieds abgeschätzt werden. Das Übertragungsglied im Block B5 wird dazu mit einem Sprung der Störkraft von dem Schätzwert F_{G,AV0} auf einen vorgegebenen Wert, vorzugsweise etwa Null beaufschlagt. Der vorgegebene Wert wird vorzugsweise so gewählt, daß er dem Druckgefälle am Auslaßventil 2 im geöffneten und quasi-stationären Zustand der Strömung am Auslaßventil 2 entspricht.

Einer der Parameter des PT₁ Übertragungsgliedes ist die Zeitkonstante T₁. Sie kann entweder fest vorgegeben sein oder, mit dem Vorteil einer wesentlich höheren Genauigkeit bei der Berechnung des Verlaufs F_{G,AV,t} der Störkraft, in einem Block B6 aus einem Kennfeld abhängig von der Drehzahl N und dem Öffnungsbeginn *ϕ*_{*AO*} des Auslaßventils 2 ermittelt werden. Die Dynamik des Ladungswechselvorgangs wird wesentlich davon beeinflußt, zu welchem Zeitpunkt innerhalb des Expansions- oder Ausschubtaktes das Auslaßventil 2 geöffnet wird und mit welcher Bewegungsgeschwindigkeit der Kolben das Übertreten des Abgases in den Abgaskanal 32a unterstützt oder auch diesem entgegenwirkt. Dieser Zusammenhang kann einfach in einem Kennfeld abhängig von der Drehzahl N und dem Öffnungsbeginn *ϕ*_{*AO*} des Auslaßventils abgelegt werden.

Eine noch höhere Genauigkeit bei der Berechnung des zeitlichen Verlaufs F_{G,AV,t} der Störkraft kann erreicht werden, falls in dem Block B5 ein komplexeres Übertragungsglied modelliert ist (z. B. PTₙ mit n > 1).

Das Berechnen des Schätzwertes F_{S,AV} der Kraft, die unmittelbar vor dem Öffnungsbeginn des Auslaßventils auf die Stirnseite dieses wirkt, und des Schätzwertes F_{R,AV} der Kraft, die unmittelbar vor dem Öffnungsbeginn des Auslaßventils auf die Rückseite dieses wirkt, erfolgt in dem gleichen Zylindersegment, d.h. Segment-synchron, für das auch der zeitliche Verlauf (F_{G,AV,t}) der Störkraft berechnet wird, die resultiert aus den auf das Gaswechselventil einwirkenden Gaskräften unmittelbar vor dem Öffnen des Gaswechselventils. Der zeitliche Verlauf der Störkraft kann in dem Block B5 beispielsweise in einem 100 µs Raster bestimmt werden und damit mit einer hohen zeitlichen Auflösung zum Berechnen der Stellsignale für den Stellantrieb eingesetzt werden.

In der Steuereinheit 41 ist eine Steuerung oder ein Regler vorgesehen, deren Führungsgröße der Strom durch die erste oder zweite Spule 13, 15 oder die Position der Ankerplatte 16 sind und die ein Stellsignal erzeugen, das abhängig von dem Verlauf der Störkraft korrigiert wird.

## Patentansprüche

1. Verfahren zum Steuern eines elektromechanischen Stellantriebs für ein Gaswechselventil einer Brennkraftmaschine, bei dem
- ein Schätzwert (F_{G,AV,0}) einer Störkraft berechnet wird, die resultiert aus den unmittelbar vor dem Öffnen des Gaswechselventils auf das Gaswechselventil einwirkenden Gaskräften,
- der zeitliche Verlauf (F_{G,AV,t}) der Störkraft, die an dem Gaswechselventil nach dem Beginn des Öffnens resultiert, geschätzt wird aus der Sprungantwort eines Übertragungsglieds, das den zeitlichen Verlauf (F_{G,AV,t}) der Störkraft modelliert, auf einen Sprung der Störkraft von dem Schätzwert (F_{G,AV,0}) auf einen vorgegebenen Wert, wobei die Ausgangsgröße des Übertragungsglieds die Störkraft repräsentiert, und
- ein Stellsignal für den Stellantrieb abhängig von dem zeitlichen Verlauf der Störkraft ermittelt wird.

2. Verfahren nach Anspruch 1, **dadurch gekennzeichnet, daß** das Gaswechselventil ein Auslaßventil ist.

3. Verfahren nach Anspruch 2, **dadurch gekennzeichnet, daß** der Schätzwert (F_{G,AV,0}) der Störkraft abhängig von einer den Beginn des Öffnens des Auslaßventils und einer die Luftmasse vor der Verbrennung in einem Zylinder der Brennkraftmaschine charakterisierenden Größe berechnet wird.

4. Verfahren nach einem der Ansprüche 2 bis 3, **dadurch gekennzeichnet, daß** der Schätzwert (F_{G,AV,0}) der Störkraft abhängig von der Luftzahl berechnet wird.

5. Verfahren nach einem der Ansprüche 2 bis 4, **dadurch gekennzeichnet, daß** der Schätzwert (F_{G,AV,0}) der Störkraft abhängig von dem Zündwinkel berechnet wird.

6. Verfahren nach einem der Ansprüche 2 bis 5, **dadurch gekennzeichnet, daß** der Schätzwert (F_{G,AV,0}) der Störkraft abhängig von einer den Abgasdruck in dem Abgastrakt der Brennkraftmaschine vor dem Beginn des Öffnens des Auslaßventils charakterisierenden Größe berechnet wird.

7. Verfahren nach einem der vorangehenden Ansprüche, **dadurch gekennzeichnet, daß** mindestens ein Parameter des Stellglieds abhängig von mindestens einer Betriebsgröße der Brennkraftmaschine ermittelt wird.

8. Verfahren nach Anspruch 7, **dadurch gekennzeichnet, daß** die Betriebsgröße die Drehzahl (N) und/oder die den Beginn des Öffnens des Auslaßventils charakterisierende Größe ist.

9. Verfahren nach einem der vorangehenden Ansprüche, **dadurch gekennzeichnet, daß** Übertragungsglied ein PT1-Glied ist.

## Claims

1. Method for controlling an electromechanical actuator for a gas flow valve of an internal combustion engine, whereby
- an estimated value (F_{G,AV,0}) is calculated for a disruptive force which results from the gas forces acting on the gas flow valve immediately prior to opening of the gas flow valve,
- the time characteristic (F_{G,AV,t}) of the disruptive force which results at the gas flow valve after it begins to open is estimated from the step response of a transfer element, which models the time characteristic (F_{G,AV,t}) of the disruptive force, to a step change in the disruptive force from the estimated value (F_{G,AV,0}) to a predefined value, whereby the output variable from the transfer element represents the disruptive force, and
- an actuating signal is ascertained for the actuator dependent on the time characteristic of the disruptive force.

2. Method according to Claim 1, **characterised in that** the gas flow valve is an outlet valve.

3. Method according to Claim 2, **characterised in that** the estimated value (F_{G,AV,0}) for the disruptive force is calculated dependent on a variable characterising the commencement of opening of the outlet value and a variable characterising the air mass prior to combustion in a cylinder of the internal combustion engine.

4. Method according to one of Claims 2 to 3, **characterised in that** the estimated value (F_{G,AV,0}) for the disruptive force is calculated dependent on the air ratio.

5. Method according to one of Claims 2 to 4, **characterised in that** the estimated value (F_{G,AV,0}) for the disruptive force is calculated dependent on the ignition angle.

6. Method according to one of Claims 2 to 5, **characterised in that** the estimated value (F_{G,AV,0}) for the disruptive force is calculated dependent on a variable characterising the exhaust gas pressure in the exhaust gas tract of the internal combustion engine prior to the commencement of opening of the outlet valve.

7. Method according to one of the preceding claims, **characterised in that** at least one parameters of the final control element is ascertained dependent on at least one operational variable of the internal combustion engine.

8. Method according to Claim 7, **characterised in that** the operational variable is the rotational speed (N) and/or the variable characterising the commencement of opening of the outlet valve.

9. Method according to one of the preceding claims, **characterised in that** the transfer element is a PT1 element.

## Revendications

1. Procédé de commande d'un actionneur électromécanique destiné à une soupape de changement de gaz d'un moteur à combustion interne, dans lequel
- on calcule une valeur estimative (F_{G,AV,0}) d'une force perturbatrice, qui résulte des forces exercées par le gaz sur la soupape de changement de gaz immédiatement avant l'ouverture de la soupape de changement de gaz,
- on évalue l'évolution temporelle (F_{G,AV,t}) de la force perturbatrice, qui résulte sur la soupape de changement de gaz après le commencement de l'ouverture, à partir de la réponse de saut d'un organe de transfert, qui modélise l'évolution temporelle (F_{G,AV,t}) de la force perturbatrice, à un saut brusque de la force perturbatrice depuis la valeur estimative (F_{G,AV,0}) jusqu'à une valeur prédéterminée, la grandeur de sortie de l'organe de transfert étant représentative de la force perturbatrice, et
- on produit un signal de commande pour l'actionneur en fonction de l'évolution temporelle de la force perturbatrice.

2. Procédé suivant la revendication 1, **caractérisé en ce que** la soupape de changement de gaz est une soupape d'échappement.

3. Procédé suivant la revendication 2, **caractérisé en ce que** l'on calcule la valeur estimative (F_{G,AV,0}) de la force perturbatrice en fonction d'une grandeur caractérisant le commencement de l'ouverture de la soupape d'échappement et d'une grandeur caractérisant la masse d'air avant la combustion dans un cylindre du moteur à combustion interne.

4. Procédé suivant l'une des revendications 2 et 3, **caractérisé en ce que** l'on calcule la valeur estimative (F_{G,AV,0}) de la force perturbatrice en fonction de l'indice d'air.

5. Procédé suivant l'une des revendications 2 à 4, **caractérisé en ce que** l'on calcule la valeur estimative (F_{G,AV,0}) de la force perturbatrice en fonction de l'angle d'allumage.

6. Procédé suivant l'une des revendications 2 à 5, **caractérisé en ce que** l'on calcule la valeur estimative (F_{G,AV,0}) de la force perturbatrice en fonction d'une grandeur caractérisant la pression des gaz d'échappement dans la ligne des gaz d'échappement du moteur à combustion interne avant le commencement de l'ouverture de la soupape d'échappement.

7. Procédé suivant l'une des revendications précédentes, **caractérisé en ce que** l'on détermine au moins un paramètre de l'actionneur en fonction d'au moins une des grandeurs de fonctionnement du moteur à combustion interne.

8. Procédé suivant la revendication 7, **caractérisé en ce que** la grandeur de fonctionnement est la vitesse de rotation (N) et/ou la grandeur caractérisant le commencement de l'ouverture de la soupape d'échappement.

9. Procédé suivant l'une quelconque des revendications précédentes, **caractérisé en ce que** l'organe de transfert est un organe PT1.
